# EUROPÄISCHE PATENTSCHRIFT

(11) **EP 2 327 803 B1**
(45) Veröffentlichungstag und Bekanntmachung des Hinweises auf die Patenterteilung: **04.05.2016**
(21) Anmeldenummer: 10014860.0
(22) Anmeldetag: 23.11.2010
(51) Int. Cl.: C21C 5/46, B22D 43/00

(54) **Konverter-Schwimmkegel**
Converter floating disc
Cône flottant de convertisseur

(30) Priorität: 26.11.2009 DE 202009016140 U
(43) Veröffentlichungstag der Anmeldung: 01.06.2011
(73) Patentinhaber: PURMETALL Gesellschaft für Stahlveredlung GmbH u. Co. Betriebskommanditgesellschaft, 46049 Oberhausen (DE)
(72) Erfinder: Breitzmann, Martin, Dr., 45470 Mühlheim an der Ruhr (DE)
(74) Vertreter: Sroka, Peter-Christian

(56) Entgegenhaltungen:
- EP-A1- 1 811 046
- DE-U1- 9 005 499

## Beschreibung

Die Erfindung betrifft einen Konverter-Schwimmkegel gemäß Anspruch 1.

Es handelt sich dabei um einen aus zwei getrennten Transporteinheiten zusammengesetzten Schwimmkegel, um die Transport- und Lagerkosten zu reduzieren.
Bei einem derartigen in der DE 44 20 869 C2 beschriebenen Konverter-Schwimmkegel ist in einen durchgehenden Kanal des Schwimmkegels eine Rohrhülse zur Aufnahme einer den Schwimmkegel beidseitig überragenden Führungsstange eingesetzt. Die Rohrhülse und die Führungsstange sind mit einen Bajonettverschluss ermöglichenden Verbindungselementen ausgerüstet, was zu einem erhöhten technischen Aufwand bei der Herstellung der Schwimmkegel-Komponenten führt.

In der EP 1 811 046 A1 ist unter Bezugnahme auf die Figuren 1 bis 3 ein aus feuerfestem Material bestehender Konverter-Schwimmkegel beschrieben, in den von unten eine metallische Führungsstange einschiebbar ist, die eine Beschichtung aus feuerfestem Material aufweisen kann. Alternativ kann der aus feuerfestem Material bestehende Schwimmkegel um die Führungsstange herum gegossen sein. Unter Bezugnahme auf Figur 5 ist weiterhin ein aus feuerfestem Material bestehender Konverter-Schwimmkegel beschrieben, in den eine Führungshülse aus Metall eingesetzt ist, die mit ihrem oberen Ende aus dem Schwimmkegel herausragt. Diese Führungshülse ist an ihrem unteren Ende mit einem Innengewinde versehen, in das eine an ihrem oberen Ende ein Außengewinde aufweisende, beispielsweise aus Metall bestehende Führungsstange einschraubbar ist.

Gemäß DE 90 05 499 U1 ist in einen durchgehenden Kanal eines aus feuerfestem Material bestehenden Konverter-Schwimmkegel eine Führungsstange eingesetzt, die oben und unten aus dem Schwimmkegel herausragt. Der untere Abschnitt der Führungsstange ist mit einer feuerfesten Umkleidung versehen. Zur Halterung der Führungsstange in den Schwimmkegel sind oberhalb des Schwimmkegels angeordnete Verbindungs- bzw. Befestigungselemente vorgesehen

Der Erfindung liegt die Aufgabe zugrunde, einen gegenüber den bekannten Systemen vereinfachten Schwimmkegel zu schaffen. Diese Aufgabe wird gelöst durch die Merkmale des Patentanspruchs.

Die erfindungsgemäße Verwendung eines feuerfesten, vorzugsweise keramischen Gewindes erhöht die Betriebssicherheit, insbesondere im Vergleich zu bekannten Schwimmkegelstrukturen, die aus Metall bestehende Einzelelemente aufweisen, die im Konverterbetrieb aufschmelzen können.

Die Erfindung wird im folgenden anhand der Zeichnung beschrieben:
Figur 1 ist eine Schnittdarstellung des Schwimmkegels;
Figur 2 zeigt in vergrößerter Darstellung einen Querschnitt des oberen Schwimmkegelbereichs;
Figur 3 ist eine perspektivische Ansicht des Schwimmkegels;
Figur 4 zeigt in vergrößerter Darstellung einen gegenüber Figur 2 abgewandelten Querschnitt des oberen Schwimmkegelbereichs.

Der erfindungsgemäße Schwimmkegel ist aus zwei getrennten Transporteinheiten zusammengesetzt, nämlich dem eigentlichen Schwimmkörper 1 bzw. 1' und der mit einer Umkleidung 3 versehenen Führungsstange 2.

Der Konverter-Schwimmkegel besteht aus einem aus feuerfestem Material bestehenden Schwimmkörper 1 bzw. 1', der einen durchgehenden Kanal aufweist, in den eine oben und unten aus dem Schwimmkörper 1 bzw. 1' vorstehende Führungsstange 2 eingesetzt ist, die in ihrem unteren Bereich mit einer feuerfesten Umkleidung 3 versehen ist.

Der Schwimmkörper 1 bzw. 1' und die feuerfeste Umkleidung bestehen vorzugsweise aus keramischem Material, insbesondere Beton. Der Schwimmkörper 1 bzw. 1' ist an seinem unteren Ende mit einer Gewindebohrung versehen, in die ein an das obere Ende der Ummantelung 3 anschließendes Schraubengewinde 3.1 einschraubbar ist.

Die Schraubverbindung zwischen dem Schwimmkörper 1 bzw. 1' und der Umkleidung 3 bzw. dem Schraubengewinde 3.1 ist leicht herzustellen und wesentlich beständiger in flüssigem Stahl als beispielsweise herkömmliche stählerne Quetschverbindungen. Die Schraubverbindung ist so dicht, dass das Schraubengewinde 3.1 ohne zusätzliches Dichtungsmaterial in die Gewindebohrung eingeschraubt werden kann.

An der Außenseite des Schwimmkörpers 1 bzw. 1' ist vorzugsweise mindestens eine entlang der bogenförmigen Kegelfläche verlaufende Nut 1.2 angeordnet.

## Patentansprüche

1. Konverter-Schwimmkegel, bestehend aus einem aus feuerfestem Material bestehenden Schwimmkörper (1 bzw. 1'), der einen durchgehenden Kanal aufweist, in den eine oben und unten aus dem Schwimmkörper (1 bzw. 1') vorstehende Führungsstange (2) einsetzbar ist, die in ihrem unteren Bereich mit einer feuerfesten Umkleidung (3) versehen ist, **dadurch gekennzeichnet, dass** die feuerfeste Umkleidung (3) an ihrem oberen Ende in ein ebenfalls aus feuerfestem Material bestehendes Schraubengewinde (3.1) zum Einschrauben in eine am unteren Ende des Schwimmkörpers (1 bzw. 1') angebrachte Gewindebohrung übergeht.

2. Konverter-Schwimmkegel nach Anspruch 1, **dadurch gekennzeichnet, dass** die Umkleidung und das Schraubengewinde (3.1) aus keramischem Material bestehen.

## Claims

1. Slag stopper for converters, consisting of a refractory swim body (1 or 1', respectively) having an end-to-end passage, into which a guide rod (2) is insertable, which projects at the top and at the bottom out of the swim-body and is provided at its lower sector with a refractory covering (3) **characterized in that** the refractory covering (3) merges at its upper end into a refractory screw thread (3.1) for screwing into a threaded bore at the lower end of the swim-body (1 or 1', respectively).

2. Slag stopper according to claim 1, **characterized in that** the covering and the screw thread (3.1) consist of ceramic material.

## Revendications

1. Flotteur conique pour convertisseurs, consistant en un corps flottant (1 ou 1', respectivement) fabriqué en un matériau refractaire et ayant un passage de bout en bout, dans lequel une tige de guidage (2) est insérable qui en haut et en bas saillie du corps flottant (1 ou 1' respectivement) et qui est munie d'un revêtement réfractaire (3) à son secteur inférieure **caractérisé en ce que** le revêtement réfractaire (3) enchaîne à son bout supérieur dans un filetage de vis (3.1), fabriqué en une materiau réfractaire, pour être vissé dans un orifice fileté qui est placé au bout inferieure du corps flottant.

2. Flotteur conique pour convertisseurs d'après la revendication 1, characterisé en ce que le revêtement réfractaire et l'orifice fileté consistent en un matériau céramique.
